# EUROPÄISCHE PATENTSCHRIFT

(11) **EP 2 319 770 B1**
(45) Veröffentlichungstag und Bekanntmachung des Hinweises auf die Patenterteilung: **13.02.2013**
(21) Anmeldenummer: 10189753.6
(22) Anmeldetag: 03.11.2010
(51) Int. Cl.: B65C 9/00

(54) **Vorrichtung und Verfahren zum Etikettieren befüllter Behältnisse**
Method and device for labelling filled containers
Dispositif et procédé destinés à l'étiquetage de récipients remplis

(30) Priorität: 09.11.2009 DE 102009052289
(43) Veröffentlichungstag der Anmeldung: 11.05.2011
(62) Teilanmeldung aus: 11167475.0
(73) Patentinhaber: Krones AG, 93073 Neutraubling (DE)
(72) Erfinder: Hahn, Wolfgang, 93073, Neutraubling (DE)
(74) Vertreter: Bittner, Bernhard

(56) Entgegenhaltungen:
- EP-A1- 1 363 096
- EP-A1- 1 927 547
- EP-A2- 0 524 483
- EP-A2- 1 972 877
- EP-A2- 2 080 971
- DE-A1- 3 217 526
- DE-C- 913 747

## Beschreibung

Die vorliegende Erfindung bezieht sich auf eine Vorrichtung und ein Verfahren zum Etlkettleren befüllter Behältnisse gemäβ dem Obergriff des Anspruchs 1 bzw. 7. Nach dem Stand der Technik sind diverse Verfahren zum Etikettieren von Behältnissen bekannt. So ist es bekannt, zunächst aus Kunststoffvorformlingen Kunststoffbehältnisse herzustellen diese anschließend zu etikettieren und in bereits etikettierten Zustand zu befüllen und anschließend zu verschließen. Diese Vorgehensweise hat den Nachteil, dass die Behältnissen, insbesondere wenn der Kunststoff sehr dünnwandig ist, oft schwer zu etikettieren sind, da diese unter dem Druck der Etikettiereinrichtungen nachgeben können.

Weiterhin ist es aus dem Stand der Technik bekannt, die Behältnisse zunächst zu befüllen und zu verschließen und anschließend die befüllten und verschlossenen Behältnisse zu etikettieren. Diese Vorgehensweise wird als Postlabeling bezeichnet. Insbesondere in solchen Fällen, in denen bei niedriger Temperatur abgefüllt wird und gleichzeitig eine hohe Luftfeuchtigkeit bzw. eine hohe Umgebungstemperatur besteht, kann vor dem Etikettieren Kondensation an der Flaschenwand entstehen. Dadurch wird eine Etikettterung der Behältnisse beeinträchtigt. Aus der EP 1 927 547 A1 sind eine Vorrichtung und ein Verfahren zum Trocken der Aussenoberflächen von Behältern bekannt, welche den Oberbegriffen des unabhängigen Ansprüche 1 und 7 entsprechen.

Der vorliegenden Erfindung liegt die Aufgabe zugrunde, bei Vorrichtungen und Verfahren, welche bereits befüllte Behältnisse etikettieren, Einschränkungen durch Kondensation insbesondere an der Behältnisaußenwand zu verhindern.

Diese Aufgabe wird erfindungsgemäß durch die Gegenstände der unabhängigen Ansprüche 1 und 7 erreicht. Vorteilhafte Ausführungsformen und Weiterbildungen sind Gegenstand der Unteransprüche.

Eine erfindungsgemäße Vorrichtung zum Behandeln von Behältnissen weißt eine Fülleinrichtung auf, welche die Behältnisse mit einem fließfähigen Medium befüllt sowie eine einer Transportrichtung der Behältnisse stromabwärts bezüglich dieser Fülleinrichtung angeordnete Etikettiereinrichtung, welche eine Außenwandung der Behältnisse mit Etiketten versieht. Weiterhin ist zwischen der Fülleinrichtung und der Etikettiereinrichtung eine Transporteinrichtung vorgesehen, welche die Behältnisse von der Fülleinrichtung zu der Etikettiereinrichtung transportiert.

Weiter ist entlang des Transportpfades der Behältnisse zwischen der Fülleinrichtung und Etikettiereinrichtung eine Trocknungseinrichtung angeordnet, welche die Behältnisse und insbesondere eine Außenwand der Behältnisse trocknet und dabei insbesondere mit einem gasförmigen Medium beaufschlagt.

Die erfindungsgemäße Vorrichtung weist eine Umformungseinrichtung auf, welche Kunststoffvorformlinge zu Kunststoffbehältnissen umformt und diese Umformungseinrichtung ist vorteilhaft in der Transportrichtung der Behältnisse stromaufwärts bezüglich der Fülleinrichtung angeordnet. Die vorliegende Erfindung findet daher insbesondere auf Vorrichtungen zum Behandeln von Kunststoffbehältnissen Anwendung. Es wird so auch darauf hingewiesen, dass auch eine Anwendung auf Glasbehältnisse in Betracht kommt. Die besondere Eignung für Kunststoffbehältnisse ergibt sich jedoch daraus, dass sich hier in besonderer Weise das Postlabeling empfiehlt.

Erfindungsgemäß weist die Vorrichtung eine Zuführeinrichtung auf, welche ein in der Umformungseinrichtung entstehendes gasförmiges Medium der Trocknungseinrichtung zuführt. Damit wird hier vorgeschlagen, die üblicherweise sehr trockene Abluft der Blasmaschine zu verwenden, um die Behältnisse zu trocknen. Unter der Umformungseinrichtung wird daher einerseits die Blasmaschine selbst verstanden, welche die Kunststoffvorformlinge zu Kunststoffbehältnissen umformt, jedoch auch weitere dieser zuzurechende Aggregate wie etwa eine Heizeinrichtung bzw. ein Ofen, der die Kunststoffvorformlinge erwärmt. Auch in dieser Heizeinrichtung entsteht in erheblicher Menge heiße trockene Abluft, welche zum Trocknen der Kunststoffbehältnisse verwendet werden kann. Bei der Zufuhreinrichtung kann es sich beispielsweise um eine Leitung handeln, in der das gasförmige Medium strömen kann.

Diese Trocknungseinrichtung ist vorgesehen, um eine Außenwandung der Behältnisse wieder zu trocknen. Bei dem fließfähigen Medium handelt es sich insbesondere um Nahrungsmittel und insbesondere um Getränke. Es könnte jedoch auch zähfließende Medien verwendet werden.

Vorzugsweise ist die Transporteinrichtung derart gestaltet, dass sie die Behältnisse vereinzelt fördert. So ist es aus dem Stand der Technik beispielsweise bekannt, dass zwischen der Fülleinrichtung und der Etikettiereinrichtung Transportbänder und dergleichen angeordnet sind, welche die Behältnisse in einen kontinuierlichen Strom befördern und welche auf diese Weise auch kurzzeitige Ausfälle der Fülleinrichtung oder der Etikettiereinrichtung kompensieren können, insbesondere indem sich die Abstände zwischen den Behältnissen verändern.

Bevorzugt vermeidet das gasförmige Medium eine Kondensation an der Flaschenwand.

Bei einer bevorzugten Vorrichtung sind die Etikettiereinrichtung und die Fülleinrichtung in einem Block angeordnet also insbesondere dauerhaft miteinander synchronisiert. Weiterhin sind bevorzugt zwischen der Fülleinrichtung und Etikettiereinrichtung auch keine Pufferungseinrichtungen oder dergleichen angeordnet.

Durch den vereinzelten Transport der Behältnisse wird die Trocknung der einzelnen Behältnisse vereinfacht, da diese leichter von allen Seiten her getrocknet werden können. Vorzugsweise werden die Behältnisse derart gefördert, dass zwischen ihnen bestimmte Abstände bestehen, so dass die Trocknungseinrichtung auch in einfacher Weise zwischen die einzelnen Behältnisse gelangen und dort die Trocknung durchführen kann.

Bei einer weiteren vorteilhaften Ausführungsform ist die Trocknungseinrichtung entlang des Transportpfades der Behältnisse unmittelbar vor der Etikettiereinrichtung angeordnet. In diesem Fall sind in der Transportrichtung der Behältnisse zwischen der Trocknungseinrichtung und der Etikettiereinrichtung insbesondere keine weiteren Transporteinrichtungen mehr angeordnet. So könnte die Trocknungseinrichtung in einem Endbereich einer Transporteinrichtung vorgesehen sein, welche die Behältnisse von der Fülleinrichtung zu der Etikettiereinrichtung fördert. Auf diese Weise wird eine Rekondensation der Behältnisse vermieden. Weiterhin wäre es auch möglich, die Transportstrecke der Behältnisse nach der Trocknungseinrichtung einzuhausen und insbesondere gleichzeitig getrocknete Luft einzublasen.

Bevorzugt wird also in dem erfindungsgemäßen Abfüllblock mit Nachetikettierung das heißt einer Anordnung von Blasmaschine, Füller- und Etikettiermaschine eine Kondensation vor dem Etikettieren dadurch verhindert, dass getrocknete Luft in den Block vor der Etikettiereinrichtung eingeblasen wird.

Vorteilhaft weist die Vorrichtung auch ein Gebläse auf, um die Abluft der Umformungseinrichtung den Behältnissen zuzuführen.

Dabei kann diese Zuführeinrichtung derart angeordnet sein, dass sie den Behältnissen von oben her die heiße Luft zuführt, damit auf diese Weise der Trocknungsvorgang vereinfacht werden kann, da auf diese Weise die Flüssigkeit nach unten weggeblasen werden kann.

Weiterhin weist die Vorrichtung auch eine Abführeinrichtung auf, um eventuell herabtropfende Flüssigkeit schnell abzuführen.

Bei einer weiteren vorteilhaften Ausführungsform weist die Vorrichtung eine zwischen der Fülleinrichtung und der Etikettiereinrichtung angeordnete Verschließeinrichtung zum Verschließen der Behältnisse mit Verschlüssen auf und die Trocknungseinrichtung ist entlang des Transportpfades für Behältnisse insbesondere nach dieser Verschließeinrichtung angeordnet. Es werden aber hier die bereits verschlossenen Behältnisse durch die besagte Trocknungseinrichtung getrocknet.

Vorteilhaft weist die Vorrichtung eine Temperaturmesseinheit auf, um die Temperatur der zum Trocknen verwendeten Luft zu bestimmen. Es wäre doch auch möglich, dass Heizeinrichtungen vorgesehen sind, welche die auf die Behältnisse gelangende Luft erwärmen, so wie umgekehrt auch Kühleinrichtungen (aktiv oder passiv) vorgesehen sein könnten, welche die auf die Behältnisse gelangende Luft abkühlen.

Dabei könnten beispielsweise auch Luft/Wasser- Wärmetauscher Anwendung finden.

Bei einer weiteren vorteilhaften Ausführungsform ist zwischen der Fülleinrichtung und der Etikettiereinrichtung eine Transporteinrichtung zum Transportieren der Behältnisse von der Fülleinrichtung zu der Etikettiereinrichtung vorgesehen, wobei, wie oben erwähnt diese Transporteinrichtung die Behältnisse vereinzelt führt. Dabei fördert diese Transporteinrichtung die Behältnisse vorzugsweise geradlinig. Es wäre jedoch auch möglich, in diesem Bereich Transportsterne vorzusehen, welche die Behältnisse entlang einer kreissegmentförmigen Bahn führen. Vorzugsweise ist die Trocknungseinrichtung im Bereich dieser Transporteinrichtung angeordnet.

Wie erwähnt, kann durch die vereinzelte Führung die Blockung zwischen den Aggregaten aufrecht erhalten werden sodass die Behältnisse dabei immer eine vorbestimmte Teilung aufweisen, wobei jedoch das Maß dieser Teilung durch bestimmte Arten von Transporteinrichtungen bewusst verändert werden kann. Vorteilhaft handelt es sich bei der Transporteinrichtung um einen sogenannten Schneckenförderer.

Bei einer weiteren vorteilhaften Ausführungsform ist die Fülleinrichtung mit der Etikettiereinrichtung geblockt, das heißt, wie oben erwähnt, insbesondere dauerhaft synchronisiert.

Insbesondere ist die Fülleinrichtung mit der Etikettiereinrichtung in einem Arbeitsbetrieb der Anlage synchronisiert. Dabei ist es jedoch auch möglich, dass diese Synchronisierung insbesondere in einem Fehlerfall gezielt aufgehoben werden kann.

Bei einer weiteren vorteilhaften Ausführungsform sind die Fülleinrichtung, die Etikettiereinrichtung und die Umformungseinrichtung miteinander geblockt, das heißt aufeinander synchronisiert.

Einer weiteren vorteilhaften Ausführungsform weist die Vorrichtung ein Trocknungselement auf, welches die Behältnisse durch mechanischen Kontakt trocknet. Dabei kann es sich beispielsweise um einen Schwamm oder dergleichen handeln. So wäre es möglich, dass bereits an dem Behältnis vorhandene Feuchtigkeit in den Transferbereich zwischen der Fülleinrichtung und der Etikettiereinrichtung und insbesondere zwischen der Verschließeinrichtung und der Etikettiereinrichtung von dem Behältnis abgewischt, abgebürstet oder abgeblasen wird. Bei der Verwendung einer Schnecke als Transporteinrichtung bzw. im Einlauf der Etikettiereinrichtung kann weiterhin vorgesehen sein, dass die Schnecke beispielsweise mit einem Schwamm oder dergleichen ausgestattet ist, um das Behältnis und insbesondere den Etikettenbereich des Behältnisses abzuwischen und damit trocken zu halten.

Dieses Trocknungselement kann dabei anstelle oder neben der Lufttrocknung vorgesehen sein.

Die vorliegende Erfindung ist weiterhin auf ein Verfahren zum Behandeln von Behältnissen gerichtet. Dabei werden in einem ersten Verfahrensschritt die Behältnisse mit einem fließfähigen Medium mittels einer Fülleinrichtung befüllt. In einem weiteren Verfahrensschritt werden die Behältnisse von der Fülleinrichtung zu einer Etikettiereinrichtung transportiert, wobei die Behältnisse vereinzelt transportiert werden. In einem weiteren Verfahrensschritt werden Etiketten an den befüllten Behältnissen angebracht.

In einem weiteren Verfahrensschritt wird wenigstens ein Bereich der Außenwandung der Behältnisse und insbesondere ein zu etikettierender Bereich der Behältnisse nach dem Befüllen mittels einer Trocknungseinrichtung getrocknet, wobei die Behältnisse hierbei insbesondere mit einem gasförmigen Medium beaufschlagt werden.

Gemäß dem Verfahren der vorliegenden Erfindung werden die Behältnisse vor deren Befüllung durch eine Umformungseinrichtung aus Kunststoffvorformlingen geformt.

Erfindungsgemäß werden die Behältnisse mittels einem in der Umformungseinrichtung entstehenden gasförmigen Medium getrocknet. Insbesondere handelt es sich bei diesem gasförmigen Medium um im Rahmen des Blasvorgangs oder eines Erwärmungsvorgangs für die Kunststoffvorformlinge entstehende Heißluft (genauer gesagt um Luft, die in der Umformungseinrichtung bzw. durch den Arbeitsbetrieb der Umformungseinrichtung erwärmt wird). Diese Heißluft wird im Stand der Technik lediglich abgeführt.

Es wäre doch auch möglich, dass die entstehende Heißluft, welche bereits sehr trocken ist noch zusätzlich durch weitere Trocknungsgeräte getrocknet wird.

Damit wird auch verfahrensseitig vorgeschlagen, dass eine Trocknung der befüllten und insbesondere auch verschlossenen Behältnisse vor der Etikettierung stattfindet.

Vorzugsweise werden dabei die Behältnisse insbesondere abgeblasen, es wäre doch auch möglich, dass sie zumindest teilweise mit mechanischen Trocknungsmitteln wie Schwämmen oder dergleichen getrocknet werden.

Durch die Verwendung der in der Blasmaschine entstehenden Heißluft, welche, wie oben erwähnt, als Abfallluft entsteht, kann eine hohe Energieeinsparung erreicht werden, da diese Luft auch einem weiteren Zweck nämlich der Trocknung von Behältnissen zugeführt wird.

Weitere Vorteile und Ausführungsformen ergeben sich aus den beigefügten Zeichnungen:
Es zeigt:
   - Figur 1: eine schematische Darstellung einer erfindungsgemäßen Vorrichtung; und
   - Figur 2: eine Darstellung einer Transporteinrichtung für eine erfindungsgemäße Vor- richtung.

Figur 1 zeigt eine schematische Darstellung einer erfindungsgemäßen Vorrichtung 1. Bei dieser Vorrichtung werden die Behältnisse entlang des Pfeils P1 das heißt von rechts nach links gefördert.

Das Bezugszeichen 2 kennzeichnet eine Umformungseinrichtung, welche aus Kunststoffvorformlingen Kunststoffbehältnisse formt. Das Bezugsverhältnis 24 kennzeichnet eine Heizeinrichtung, welche zum Erwärmen der Kunststoffvorformlinge dient wobei diese Heizeinrichtung auch ein Bestandteil der Umformungseinrichtung 2 ist. Von dieser Heizeinrichtung 24 werden die Behältnisse über eine Transporteinrichtung 26 an die eigentliche Umformungseinrichtung 2 übergeben. Diese Umformungseinrichtung 2 weist hier einen Träger 22 auf, an dem eine Vielzahl von Aufnahmeelementen bzw. Blasformen für die Behältnisse angeordnet ist. Vorzugsweise weisen die einzelnen Blasstationen auch Reckstangen auf, d. h. bei der Umformungseinrichtung handelt es sich um eine Streckblasmaschine.

Nach dem durchlaufen der Umformungseinrichtung 2 werden die so hergestellten Behältnisse 10 (nur vereinzelt gezeigt) an eine Fülleinrichtung 4 übergeben und dort mit einem fließfähigen Medium und insbesondere einer Flüssigkeit wie einem Getränk befüllt.

Auch diese Fülleinrichtung 4 weist dabei einen Träger 42 auf, an dem eine Vielzahl von Füllstationen angeordnet ist.

Zwischen der Umformungseinrichtung 2 und der Fülleinrichtung 4 können noch weitere Elemente wie beispielsweise Sterilisationseinheiten vorgesehen sein, welche die Behältnisse sterilisieren und insbesondere eine Innenwandung der Behältnisse sterilisieren. Dabei können unterschiedliche Sterilisationsverfahren zur Anwendung kommen, wie beispielsweise Sterilisationsverfahren mittels UV-Licht, Sterilisationsverfahren mittels Wasserstoffperoxid (H₂O₂) und dergleichen.

An die Fülleinrichtung 4 schließt sich in der Transportrichtung P1 eine Verschließeinrichtung 9 an, mit deren Hilfe die Behältnisse mit Verschlüssen verschlossen werden. Auch in diesem Bereich kann wieder eine Sterilisation der Behältnisse und auch der Verschlüsse stattfinden.

An die Verschließeinrichtung 9 schließt sich wiederum eine Transporteinrichtung 12 an, welche die nun mehr hergestellten befüllten und verschlossenen Behältnisse an eine Etikettiereinrichtung 6 überführt. Diese Transporteinrichtung 12 kann dabei beispielsweise als Schneckenförderer ausgebildet sein, es wäre doch auch möglich, dass an dieser Stelle Drehsterne oder dergleichen eingesetzt werden. Insbesondere jedoch fördert diese Transporteinrichtung 12 die Behältnisse vereinzelt und besonders bevorzugt auch mit einem bestimmten Abstand zueinander.

Das Bezugszeichen 8 kennzeichnet eine Trocknungseinrichtung (nur schematisch dargestellt), welche die Behältnisse bzw. die Außenwand der Behältnisse trocknet. Dabei kann diese Trocknungseinrichtung 8 mittels einer Verbindungsleitung 16 mit der Umformungseinrichtung 2 bzw. auch der Heizeinrichtung 24 verbunden sein, so dass die in den letzteren genannten Anlagen entstehende trockene warme Luft zum Trocknen der Behältnisse 10 verwendet werden kann. Dabei kann in einem Bereich der Leitung, wie oben erwähnt, auch ein Gebläse 18 vorgesehen sein.

Nach dem Trocknungsvorgang werden die Behältnisse an die Etikettiereinrichtung 6 übergeben und dort mit Etiketten versehen.

Figur 2 zeigt ein Beispiel für eine Transporteinrichtung 12. Diese Transporteinrichtung 12 ist hier als Schneckenförderer ausgebildet, der 2 gegenüberliegende Schecken 52a und 52b aufweist, zwischen denen die Behältnisse 10 (hier nur deren Verschlüsse 10a) erkennbar gefördert werden. Dieser Schneckenförderer dient hier auch dazu, um die Teilung T zwischen den einzelnen Behältnissen zu erhöhen. In einem Endbereich des Schneckenförderers kann hier die Trocknungseinrichtung 8 angeordnet sein, welche die Behältnisse bzw. deren Bauchwandung gegebenenfalls auch den Bodenbereich trocknet. Die Bezugszeichen 54a und 54b kennzeichnen Antriebseinrichtungen, welche vorteilhaft miteinander synchronisiert sind und die beiden Schnecken 52a und 52b antreiben.

Dabei wäre es auch möglich, dass diese Schnecken abschnittsweise an ihrer Oberfläche 58 Schwämme aufweisen, welche auch einen Gewindebereich 10a der Behältnisse abtrocknen. Auch wäre es möglich, dass mehre Trocknungseinrichtungen vorgesehen sind, welche die Außenwandung der Behältnisse in mehreren Stufen trocknen.

### Bezugszeichenliste

- 1: Vorrichtung
- 2: Umformungseinrichtung
- 4: Fülleinrichtung
- 6: Etikettiereinrichtung
- 8: Trocknungseinrichtung
- 9: Verschließeinrichtung
- 10: Behältnisse
- 10a: Verschlüsse der Behältnisse
- 12: Transporteinrichtung, Schneckenförderer
- 16: Verbindungsleitung
- 18: Gebläse
- 22: Träger
- 24: Heinzeinrichtung
- 26: Transporteinrichtung
- 42: Träger
- P1: Transportrichtung
- 10a: Gewindebereich, Verschluss
- 52a,52b: Schnecke
- 54a, 54b: Antriebseinrichtung
- 58: Oberfläche
- T: Teilung

## Patentansprüche

1. Vorrichtung (1) zum Behandeln von Behältnissen, mit einer Fülleinrichtung (4), welche die Behältnisse (10) mit einem fließfähigen Medium befüllt und mit einer in einer Transportrichtung der Behältnisse (10) stromabwärts bezüglich dieser Fülleinrichtung (4) angeordneten Etikettiereinrichtung (6), welche eine Außenwandung der befüllten Behältnisse (10) mit Etiketten versieht, wobei zwischen der Fülleinrichtung (4) und der Etikettiereinrichtung (6) eine Transporteinrichtung (12) vorgesehen ist, welche die Behältnisse von der Fülleinrichtung (4) zu der Etikettiereinrichtung (6) transportiert, wobei entlang des Transportpfades der Behältnisse (10) zwischen der Fülleinrichtung (4) und der Etikettiereinrichtung (6) eine Trocknungseinrichtung (8) angeordnet ist, welche die Behältnisse trocknet und dabei insbesondere mit einem gasförmigen Medium beaufschlagt
**dadurch gekennzeichnet, dass**
die Vorrichtung (1) eine Umformungseinrichtung (2) aufweist, welche Kunststoffvorformlinge zu Kunststoffbehältnissen (10) umformit, und dass
die Vorrichtung (1) eine Zuführeinrichtung aufweist, welche ein in der Umformungseinrichtung (2) entstehendes gasförmiges Medium der Trocknungseinrichtung (8) zuführt.

2. Vorrichtung (1) nach Anspruch 1,
**dadurch gekennzeichnet, dass**
die Vorrichtung (1) eine Umformungseinrichtung (2) aufweist, welche Kunststoffvorformlinge zu Kunststoffbehältnissen (10) umformt und diese Umformungseinrichtung (2) stromaufwärts bezüglich der Fülleinrichtung (4) angeordnet ist.

3. Vorrichtung (1) nach wenigstens einem der vorangegangenen Ansprüche,
**dadurch gekennzeichnet, dass**
zwischen der Fülleinrichtung (4) und der Etikettiereinrichtung (6) eine Transporteinrichtung (12) zum Transportieren der Behältnisse von der Fülleinrichtung (4) zu der Etikettiereinrichtung (6) vorgesehen ist, wobei diese Transporteinrichtung (12) die Behältnisse vereinzelt führt.

4. Vorrichtung (1) nach Anspruch 3.
**dadurch gekennzeichnet, dass**
die Transporteinrichtung (12) ein Schneckenförderer (12) ist.

5. Vorrichtung (1) nach wenigstens einem der vorangegangenen Ansprüche,
**dadurch gekennzeichnet, dass**
die Fülleinrichtung (4) mit der Etikettiereinrichtung (6) geblockt ist.

6. Vorrichtung (1) nach wenigstens einem der vorangegangenen Ansprüche,
**dadurch gekennzeichnet, dass**
die Vorrichtung (1) ein Trocknungselement (16) aufweist, welches die Behältnisse (10) durch mechanischen Kontakt trocknet.

7. Verfahren zum Behandeln von Behältnissen mit den Schritten:
- Befüllen der Behältnisse (10) mit einem fließfähigen Medium mittels einer Fülleinrichtung (4);
- Transportieren der Behältnisse (10) von der Fülleinrichtung (4) zu einer Etikettiereinrichtung (6), wobei die Behältnisse (10) vereinzelt transportiert werden
- Anbringen von Etiketten an den befüllten Behältnissen
wobei
wenigstens ein Bereich der Außenwandung der Behältnisse (10) und insbesondere ein zu etikettierender Bereich der Behältnisse (10) nach dem Befüllen mittels einer Trocknungseinrichtung getrocknet wird, wobei die Behältnisse insbesondere mit einem gasförmigen Medium beaufschlagt werden,
**dadurch gekennzeichnet, dass**
die Behättnisse vor deren Befüllung durch eine Umformungseinrichtung (2) aus Kunststoffvorformlingen geformt werden und mittels eines in der Umformungseinrich tung (2) entstehenden gasförmigen Mediums getrocknet werden.

## Claims

1. An apparatus (1) for the treatment of containers, with a filling device (4) which fills the containers (10) with a flowable medium, and with a labelling device (6) which is arranged downstream with respect to this filling device (4) in a conveying direction of the containers (10) and which provides an outer wall of the filled containers (10) with labels, wherein a conveying device (12), which conveys the containers from the filling device (4) to the labelling device (6), is provided between the filling device (4) and the labelling device (6), wherein a drying device (8), which dries the containers and in particular acts upon them with a gaseous medium, is arranged along the conveying path of the containers (10) between the filling device (4) and the labelling device (6), **characterized in that** the apparatus has a shaping device (2) which shapes plastics-material pre-forms to form plastics-material containers (10), and that the apparatus (1) has a supply device which supplies a gaseous medium occurring in the shaping device (2) to the drying device (8).

2. An apparatus (1) according to claim 1, **characterized in that** the apparatus (1) has a shaping device (2) which shapes plastics-material pre-forms to form plastics-material containers (10), and this shaping device (2) is arranged upstream with respect to the filing device (4).

3. An apparatus (1) according to at least one of the preceding claims, **characterized in that** a conveying device (12) for conveying the containers from the filling device (4) to the labelling device (6) is provided between the filling device (4) and the labelling device (6), wherein this conveying device (12) conveys the containers separately.

4. An apparatus (1) according to claim 3, **characterized in that** the conveying device (12) is a screw conveyor (12).

5. An apparatus (1) according to at least one of the preceding claims, **characterized in that** the filling device (4) forms a block with the labelling device (6).

6. An apparatus (1) according to at least one of the preceding claims, **characterized in that** the apparatus (1) has a drying element (16) which dries the containers (10) by mechanical contact.

7. A method of treating containers with the steps:
- filling the containers (10) with a flowable medium by means of a filling device (4),
- conveying the containers (10) from the filling device (4) to a labelling device (6), wherein the containers (10) are conveyed separately,
- attaching labels to the filled containers,
wherein at least one area of the outer wall of the containers (10) and, in particular, an area of the containers (10) to be labelled is dried by means of a drying device after the filling, wherein the containers are acted upon in particular with a gaseous medium, **characterized in that** the containers are shaped prior to their filling from plastic preforms by a shaping device and dried with a gaseous medium occurring in the shaping device.

## Revendications

1. Système (1) pour le traitement de récipients, avec un dispositif de remplissage (4) qui remplit les récipients (10) avec une substance fluide, et avec un dispositif d'étiquetage (6) situé en aval dudit dispositif de remplissage (4) dans la direction de transport des récipients (10), lequel applique des étiquettes sur une paroi extérieure des récipients (10) remplis, un dispositif de transport (12) étant prévu entre le dispositif de remplissage (4) et le dispositif d'étiquetage (6), lequel transporte les récipients du dispositif de remplissage (4) au dispositif d'étiquetage (6), un dispositif de séchage (8) étant disposé le long du chemin de transport des récipients (10) entre le dispositif de remplissage (4) et le dispositif d'étiquetage (6), lequel sèche les récipients en les exposant notamment à un fluide gazeux,
**caractérisé en ce que**
ledit système (1) comporte un dispositif de déformation (2), lequel transforme les pré-formes en matière plastique en récipients (10) en matière plastique, et **en ce que**
ledit système (1) comporte un dispositif d'amenée, lequel alimente le dispositif de séchage (8) avec un fluide gazeux généré dans le dispositif de déformation (2).

2. Système (1) selon la revendication 1,
**caractérisé en ce que**
ledit système (1) comporte un dispositif de déformation (2), lequel transforme les pré-formes en matière plastique en récipients (10) en matière plastique, et **en ce que** ledit dispositif de déformation (2) est situé en amont du dispositif de remplissage (4).

3. Système (1) selon au moins une des revendications précédentes,
**caractérisé en ce**
**qu'**un dispositif de transport (12) est prévu entre le dispositif de remplissage (4) et le dispositif d'étiquetage (6) pour le transport des récipients du dispositif de remplissage (4) au dispositif d'étiquetage (6), ledit dispositif de transport (12) transportant les récipients individuellement.

4. Système (1) selon la revendication 3,
**caractérisé en ce que**
le dispositif de transport (12) est un convoyeur à vis (12).

5. Système (1) selon au moins une des revendications précédentes,
**caractérisé en ce que**
le dispositif de remplissage (4) est bloqué par le dispositif d'étiquetage (6).

6. Système (1) selon au moins une des revendications précédentes,
**caractérisé en ce que**
ledit système (1) comporte un élément de séchage (16), lequel sèche les récipients (10) par contact mécanique.

7. Procédé de traitement de récipients, comprenant les étapes suivantes :
- remplissage des récipients (10) avec une substance fluide au moyen d'un dispositif de remplissage (4) ;
- transport des récipients (10) du dispositif de remplissage (4) à un dispositif d'étiquetage (6), les récipients (10) étant transportés individuellement ;
- application d'étiquettes sur les récipients remplis ;
au moins une zone de la paroi extérieure der récipients (10) et en particulier une zone des récipients (10) à étiqueter étant séchée au moyen d'un dispositif de séchage après remplissage, les récipients étant notamment exposés à un fluide gazeux,
**caractérisé en ce que**
les récipients sont formés à partir de pré-formes en matière plastique par un dispositif de déformation (2) avant remplissage, et séchés au moyen d'un fluide gazeux généré dans le dispositif de déformation (2).
